# EUROPÄISCHE PATENTSCHRIFT

(11) **EP 3 251 576 B1**
(45) Veröffentlichungstag und Bekanntmachung des Hinweises auf die Patenterteilung: **07.02.2024**
(21) Anmeldenummer: 16186863.3
(22) Anmeldetag: 01.09.2016
(51) Int. Cl.: A47L 13/20, A47L 13/44, A47L 13/58

(54) **WISCHSYSTEM MIT EINEM WISCHGERÄT UND EINER MOBILEN AUFBEWAHRUNGSBOX**
WIPING SYSTEM WITH A WIPING DEVICE AND A MOBILE STORAGE BOX
SYSTEME D'ESSUYAGE COMPRENANT UN APPAREIL D'ESSUYAGE ET UNE BOITE DE STOCKAGE MOBILE

(30) Priorität: 30.05.2016 DE 202016102860 U; 29.08.2016 EP 16186151
(43) Veröffentlichungstag der Anmeldung: 06.12.2017
(73) Patentinhaber: Leifheit AG, 56377 Nassau (DE)
(72) Erfinder: SCHAAF, Uwe, 64665 Alsbach-Hähnlein (DE); FISCHER, Klaus-Jürgen, 56379 Holzappel (DE); DIEHL, Sandra, 56412 Holler (DE); SAMBALE, Christian, 65510 Idstein (DE); GRONER, Andreas, 65824 Schwalbach (DE); WURZEL, Roland, 64372 Ober-Ramstadt (DE); KEUTER, Andreas, 54296 Trier (DE); SCHWARZ, Gerd, 81543 München (DE); BEER, Andreas, 81539 München (DE)
(74) Vertreter: btb IP Bungartz Baltzer Partnerschaft mbB Patentanwälte

(56) Entgegenhaltungen:
- DE-U1- 29 702 522
- US-A1- 2014 345 075

## Beschreibung

Die Erfindung betrifft ein Wischsystem mit einem, eine Wischplatte aufweisenden Wischgerät und einem Behälter gemäß dem unabhängigen Anspruch 1. Weiterbildungen der Erfindung sind in den abhängigen Ansprüchen 2-16 definiert.

Wischsysteme mit einem Wischgerät und einem als Vorratsbehälter genutzten Wischtuchbehälter dieser Art sind aus der EP 1 086 648 B1 bekannt. Bei diesem Wischsystem wird das Wischgerät in den Wischtuchbehälter hineingestellt, so dass es mit der Wischplatte auf dem oberen Wischtuch aufsteht. Anschließend werden die beiden überlappenden Ränder des Wischtuchs von Hand um die Wischplatte herumgeschlagen und in Befestigungslöcher auf der Oberseite der Wischplatte zu Befestigung eingesteckt.

Das bekannte Wischsystem hat den Vorteil, dass der Benutzer im Behälter gelagerte Einwegwischtücher vergleichsweise schnell und einfach mit der Wischplatte verbinden kann. Der Nachteil besteht darin, dass es notwendig ist, sich zum Wischtuch herunter zu bücken um dieses von Hand an der Wischplatte zu befestigen. Ferner muss es nach Gebrauch von Hand entfernt werden, was insbesondere bei starker oder unangenehmer Verunreinigung lästig sein kann.

Ein weiterer Nachteil besteht darin, dass das Handling des Wischsystems nicht ganz einfach ist, weil der Benutzer den Wischtuchbehälter, der im Wesentlichen eine Umverpackung darstellt, auf den Boden stellen muss, um dann die Wischtücher herausnehmen zu können. Dies führt dazu, dass der Benutzer dazu neigt, dass Wischtuch einzeln aus dem Wischtuchbehälter herauszunehmen und auf herkömmliche Weise mit der Wischplatte zu verbinden. Ferner muss er sich auch hier wieder bücken, um den Wischtuchbehälter aus dem aktuellen Putzbereich zu entfernen, damit dieser nicht im Weg steht.

Aus der US 20140345075 A1 ist ein System mit einem Behälter und einem Wischgerät bekannt, bei dem die Wischplatte in eine am Rand der Öffnung des Behälters angeordnete Aufnahme mit einer flüssigkeitsdurchlässigen Bodenplatte eingelegt werden kann, wobei nachfolgend durch Verkippen der Wischplatte der Wischbelag ausgepresst wird.

Die DE 297 02 522 U1 beschreibt wiederum einen Vorratsbehälter mit eingelegten Reinigungstüchern, die über eine an einem Stiel gehaltene Wischplatte, die in den Behälter von oben eingeführt wird, aufgenommen und aus dem Vorratsbehälter entnommen werden können.

Aufgabe der Erfindung ist es daher, ein Wischsystem mit einem Wischgerät und einem mobilen Behälter zu schaffen, dass ein leichtes Handling von Wischgerät und Behälter sowie eine einfache Benutzung ermöglicht.

Diese Aufgabe wird nach der Erfindung durch ein Wischsystem nach Anspruch 1 gelöst. Bei diesem Wischsystem sind Befestigungsmittel vorgesehen, über die Wischplatte an dem Behälter derart befestigbar ist, dass die Wischplatte die Öffnung des Behälters zumindest partiell verschließt oder abdeckt. Grundsätzlich kann die Befestigung durch aktive Klemmelemente erfolgen, die über eine Betätigungsbewegung von einer inaktiven Position in eine klemmende Position überführbar sind. Diese Betätigungsmittel können separate Stellmittel, die am Stiel oder an der Wischplatte angeordnet sein können, sein. Auch die drehende oder schwenkende Bewegung des Stiels relativ zur Wischplatte kann zur Verlagerung der Klemmelemente genutzt werden.

Eine weitere Möglichkeit, die Erfindung umzusetzen besteht darin, dass die Klemmelemente nicht am Wischgerät, sondern am Behälter angeordnet sind, wobei dann beispielsweise die Betätigungsmittel entweder ebenfalls am Behälter vorgesehen sind. Schließlich kommt auch eine reine reibungsgehaftete Befestigung mit inaktiven Klemmelementen in Betracht, die unter elastischer Deformation beim Einstecken der Wischplatte in den Behälter einen Kraftschluss erzeugen, der die Wischplatte in der Behälteröffnung hält. Bei dieser Variante ist insbesondere ein im Behälter vorgesehenes Widerlager, zum Beispiel in Form eines nach innen hervorspringenden Randes, an dem sich die Wischplatte beim Einführen in den Behälter parallel zur Öffnung ausrichten kann, zweckmäßig.

Die Erfindungsgemäßen Wischsysteme können als Trocken-, Feucht- oder Nass-System ausgebildet sein. Bei Trockensystemen kommt meist ein antistatisches Wischtuch zum Einsatz, das nach Verschmutzung durch Aufnahme von Schmutz ausgetauscht wird. Hier ist besonders ein fernbedienbarer Wischtuchabwurf zweckmäßig, bei dem der Benutzer das Wischtuch über eine Betätigungsvorrichtung von der Wischplatte lösen kann. Diese Betätigungsvorrichtung kann auch das Verklemmen der Klemmelemente im Behälter auslösen. So kann zum Beispiel die wischplatte als Doppelplatte mit einer oberen Wischplatte und einer darunter, bevorzugt parallel angeordneten unteren Wischplatte ausgebildet sein, wobei beispielsweise die Relativbewegung der beiden Platten zueinander zum einen die aktiven Klemmelemente verlagert und gleichzeitig das Wischtuch von Halteelementen löst, die es an der Unterseite der Wischplatte halten.

Alternativ zu Trockensystemen kann aber auch ein feuchtes oder gar nasses Wischtuch verwendet werden. Feuchte Tücher können vorbefeuchtet sein oder über eine Flüssigkeitszufuhr durch die Wischplatte befeuchtet werden. Nasstücher werden üblicherweise durch Eintunken in einen Eimer befeuchtet, der der erfindungsgemäße Behälter sein kann, in dem die Wischplatte zum Verschließen befestigt werden kann. Dies hat den Vorteil, dass bei Verlagern des Behälters ein Überschwappen der darin befindlichen Flüssigkeit aufgrund des so gebildeten Deckels, insbesondere wenn dieser umlaufend abschließt, vermieden werden kann.

Bevorzugt ist die Wischplatte zumindest in Quer- oder in Längsrichtung fast so groß wie die lichte Weite der Öffnung des Behälters. Insbesondere dann, wenn in alle Richtungen die Wischplatte fast bis an die Behälterwandung heranragt oder diese gar berührt, ist der Behälter durch die Wischplatte weitgehend oder vollständig verschlossen, was Eindringen von Schmutz oder Wasser, Herausschwappen von Wasser beim Bewegen des Behälters eines Feuchtwischsystems etc. effektiv verhindern kann.

Die Anwendung der Erfindung ist aber nicht auf die oben beschriebenen Wischtuchbehälter zur Darreichung von trockenen, feuchten oder nassen Wischtüchern beschränkt, die Erfindung kann ebenso auch in Verbindung mit Schmutzbehältern eines Kehrsystems verwendet werden.

Durch die bevorzugte Ausgestaltung wird es nun möglich, die Wischplatte im Behälter zu befestigen. Dies kann in jeder einstecktiefe erfolgen, entweder als Deckel oder zum Beispiel auf dem darin befindlichen Stapel von Wischtüchern. Im letztgenannten Fall können die Wischtücher auch das Widerlager zum einfacheren Verriegeln der Klemmelemente bilden.

Sofern die Wischplatte auf den oberen Rand oder in den oberen Rand des Behälters eingesetzt wird, wird sie zum Deckel des Behälters. Dies ist besonders vorteilhaft, wenn der Behälter als verfahrbarer Behälter mit Rollen an seiner Unterseite ausgebildet ist. In diesem Fall kann der Benutzer das Wischgerät zum einen benutzen, um - ohne sich zu bücken - den Behälter zu verfahren, indem er das Wischgerät mit der Wischplatte in die Öffnung des Behälters einführt und den rollbaren Wischtuchbehälter über den Stiel bewegt. Zum anderen kann der Benutzer nach Gebrauch das Wischgerät in die Öffnung einstellen und über die Klemmelemente mit deren inneren Rand verkoppeln. So wird der Behälter zum einen verschlossen und zum anderen das Wischsystem aber auch zu einem aus einem Stück bestehenden System, so dass Wischgerät und Behälter gemeinsam aufbewahrt den Lagerort verbracht werden können.

Weiterhin ermöglicht das Verkoppeln der Wischplatte mit dem Behälter das Tragen des ganzen Systems über das Wischgerät. In allen Fällen muss das Wischgerät kein Bodenwischgerät mit langgezogenem Stiel sein, es kann auch ein Handgerät mit kurzem Stiel oder ein Kombinationsgerät mit abnehmbarem Stiel sein. Ein Kombinationsgerät ist dann so eingerichtet, dass das Betätigungsmittel entweder unten, unterhalb der Trennmöglichkeit des oberen Stiels angeordnet ist oder so eingerichtet ist, dass es eine unteren und eine obere Handhabe aufweist, über die die notwenige Betätigung bzw. Bewegung der Klemmelemente erfolgen kann.

Grundsätzlich kann jede klemmende Funktion zur Umsetzung der Erfindung genutzt werden. So kann zum Beispiel eine als Doppelplatte mit oberer Wischplatte und unterer Wischplatte auch so ausgebildet sein, dass die beiden Platten parallel zur Unterseite der Wischplatte zueinander verschiebbar sind, wobei hierdurch die Breite oder die Tiefe der Wischplatte veränderlich ist. Bei dieser Ausgestaltung können zum Beispiel die beiden Platten über schiefe Ebenen aneinander anliegen und über ein Zugmittel aufeinander zu gezogen werden. Druckelemente oder Rückstellfedern können dann die entgegengesetzte Bewegung bei Wegfall der Zugkraft auslösen. Die Vergrößerung der Breite oder Tiefe kann dann genutzt werden, um die Wischplatte im Behälter an dessen Innenwandung zu verkeilen.

Bei einer bevorzugten Ausgestaltung ist das Befestigungsmittel zum Befestigen der Wischplatte innerhalb der Öffnung als aktives, d.h. räumlich verlagerbares Klemmelement ausgebildet bzw. wird von mehreren solcher Klemmelementen gebildet. Dieses Klemmelement kann zum Beispiel von einer besonderen Ausgestaltung der doppelten Wischplatte gebildet werden, die oben bereits beschrieben wurde. Hierbei besteht die Wischplatte zumindest aus einer oberen Wischplatte und einer unteren Wischplatte, unter der das Wischtuch befestigt werden kann. Die beiden Wischplatten sind in Längsrichtung des Stiels relativ zueinander beweglich. Über das Betätigungsmittel kann dann der Abstand zwischen beiden Wischplatten vergrößert oder verringert werden. An zumindest zwei gegenüberliegenden Rändern sind dabei die Wischplatten über elastische Verbindungsmittel miteinander verbunden, so dass durch Verringerung des Abstandes der beiden Wischplatten zueinander die Verbindungsmittel nach außen gedrängt werden und so die Wischplatte im Behälter einklemmen.

Eine andere mögliche Ausgestaltung betrifft eine Wischplatte, die segmentiert ist oder an ihren Rändern verschiebbare Klemmelemente aufweist, die über die Betätigungsmittel verlagerbar sind. Die Segmente der segmentierten Wischplatte können über ein geeignetes Hebelgetriebe auseinandergedrückt werden, so dass sie sich in der Entnahmeöffnung verkeilen. In beiden Fällen wird die Wischplatte an der inneren Wandung der Entnahmeöffnung verkeilt.

In kinematischer Umkehr kann auch die Größe der Entnahmeöffnung verkleinert werden. Hierzu kann beispielsweise ein Klemmelement an einer Seite der Entnahmeöffnung vorgesehen sein, das über einen Hebel verlagerbar ist. In der Klemmposition ist dann bevorzugt ein Rastelement vorgesehen, so dass das Klemmelement selbsttätig in der Klemmposition verbleiben kann. Besonders praktisch ist es, wenn der Hebel zum verlagern des Klemmelementes so weit nach oben hervorspringenden, dass er gleichzeitig eine Anlagefläche für den Stiel des Wischgerätes bildet.

Ferner können die Klemmelemente auch an dem Behälter angeordnet sein, so dass sie bei Aufsetzen der Wischplatte zunächst federnd zurückgedrückt werden und nach Passieren des Randes der Wischplatte wieder in die Verriegelungsposition zurückfedern. In diesem Fall kann der auf der Wischplatte eine Mittel zum manuellen Zurückdrücken der Klemmelemente vorgesehen sein, über das bei verriegelter Wischplatte die Klemmelemente zum Abnehmen der Wischplatte vorübergehend in die Lösestellung gedrückt werden können. Ein solches Mittel kann von Druckelementen, die über eine insbesondere von Seiten eines oberen Griffs bedienbaren Betätigung nach außen gedrängt werden können, gebildet sein. Alternativ kann die aber auch über ein Schwenken des an der Wischplatte gelagerten Stiels oder eine Drehung des Stiels eine Druckplatte, Druckelemente oder ähnliche Mittel zum zurückdrücken der Klemmelemente betätigt werden.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: eine erste Ausgestaltung des erfindungsgemäßen Wischsystems,
- Fig. 2: eine schematische Seitenansicht des Behälters des in Figur 1 dargestellten Wischsystems im Schnitt,
- Fig. 3: die Wischplatte des Wischgerätes des in Figur 1 dargestellten Wischsystems,
- Fig. 4: eine weitere Ausgestaltung eines Wischsystems,
- Fig. 5: eine schematische Seitenansicht eines weiteren Wischsystems,
- Fig. 6: einen Ratschenantrieb zum Verkeilen einer segmentierten Wischplatte innerhalb der Entnahmeöffnung in einer Schnittansicht,
- Fig. 7: eine Ausgestaltung der Wischplatte mit beweglichen Klemmelementen in nicht verkeilter Position,
- Fig. 8: die in Figur 7 dargestellte Wischplatte in verkeilter Position,
- Fig. 9: eine weitere Ausgestaltung des Wischsystems mit Klemmelementen, die von seitlichen Wülsten der Wischplatte gebildet sind,
- Fig. 10: die in Figur 9 dargestellte Ausgestaltung in einer Ansicht von oben,
- Fig. 11: eine schematische Ansicht einer Wischplatte einer fünften Ausgestaltung des Wischsystems,
- Fig. 12: die Verriegelung der Klemmelemente der fünften Ausgestaltung des Wischsystems im Detail,
- Fig. 13: eine sechste Ausgestaltung des Wischsystems,
- Fig. 14: die in Figur 13 dargestellte Ausgestaltung in einer Ansicht von oben,
- Fig. 15: eine letzte Ausgestaltung des Wischsystems mit Klemmelementen, die am Behälter angeordnet sind,
- Fig. 16: eine siebte Ausgestaltung des Wischsystems, wobei sich die Klemmelemente in der inaktiven Position befinden,
- Fig. 17: die in Figur 16 dargestellte Ausgestaltung, wobei sich die Klemmelemente in der klemmenden Position befinden,
- Fig. 18: eine achte Ausgestaltung des Wischsystems mit doppellagiger Wischplatte ohne Klemmelemente in einer Prinzipskizze,
- Fig. 19: die in Figur 18 schematisch dargestellte Ausgestaltung in einer dreidimensionalen Explosionsdarstellung,
- Fig. 20: die Wischplatte des in den Figuren 18 und 19 dargestellten Wischsystems in einer Schnittansicht und
- Fig. 21: einen weiteren Behälter eines erfindungsgemäßen Wischsystems.

In Figur 1 ist ein Wischsystem gezeigt, das einen Behälter 1 und ein darin hineingestelltes Wischgerät umfasst. Der Behälter 1 ist über Rollen 2 verfahrbar. Der Behälter 1 hat hier im Wesentlichen die Form eines langgestreckten Eimers und ist oben zur Bildung einer Öffnung 15, hier einer Entnahmeöffnung für Wischtücher, die im Behälter 1 liegen, offen. Anstelle des dargestellten Behälters 1 kann dieser natürlich auch jede andere Form aufweisen, beispielsweise rund oder eckig mit rechteckigem oder quadratischem Querschnitt ausgebildet sein.

An der langgestreckten hinteren Seitenwandung weist der Behälter 1 einen Wischgerätehalter 3 auf, an den sich der Stiel 5 eines Wischgerätes abstützen kann. Dieser Wischgerätehalter 3 ähnelt im Wesentlichen einem Kochlöffelständer. Ein solcher Wischgerätehalter 3 ist insbesondere dann praktisch, wenn der Stiel 5 des Wischgerätes über ein Gelenk, insbesondere ein Kardangelenk 22, mit der Wischplatte 4 verbunden ist.

Die Wischplatte 4 wiederum ist in die innere Seitenwandung des Behälters 1 eingeklemmt. Dies wird im Folgenden noch im Detail beschrieben. Im oberen Bereich weist das Wischgerät einen Griff 6 auf, der mit einem Betätigungsmittel 7 versehen ist. Dieses Betätigungsmittel 7 aktiviert oder deaktiviert die Befestigungsmittel zum Verklemmen der Wischplatte innerhalb der Entnahmeöffnung 15. Hierzu sind die Befestigungsmittel über geeignete Mittel, beispielsweise einen Seilzug oder ein Hebelgetriebe, mit dem Betätigungsmittel 7 verbunden. Eine alternative Lösung für das Betätigungsmittel ist am Stiel angebracht. Dies kann zum Beispiel eine verschiebbare Hülse sein, die über ein Zugmittel 42 in Form eines Seilzugs mit der Wischplatte 4 zusammenwirkt. Auch ein in einem Schlitz verschiebbar gelagerter Betätigungsnocken kann verwendet werden.

In Figur 2 ist eine beispielhafte Ausgestaltung und Anwendung des erfindungsgemäßen Wischsystems in einer Schnittansicht schematisch wiedergegeben. Zu erkennen ist hier der Behälter 1, der über Rollen 2 verfahrbar ist. Innerhalb des Behälters 1 ist ein Stapel von Wischtüchern 11 vorgesehen, die der Benutzer über die Wischplatte 4 entnehmen kann. Hierzu weist die Wischplatte 4 an ihrer Unterseite Kletthaken auf, die auf die Oberseite des Wischtuchs 11 aufgesetzt werden, so dass sich über die Klettverbindung mit dem beispielsweise aus Filz oder einem ähnlichen Material bestehenden Wischtuch 11 das Wischtuch 11 aus dem Behälter 1 entnehmen lässt. Dies erspart dem Benutzer, dass er sich bücken muss um das Wischtuch 11 an der Wischplatte 4 zu befestigen.

Der Stapel von Wischtüchern 11 liegt auf einer Anstellplatte 16 auf, über Zuführfedern 8 nach oben gedrückt wird. Bevorzugt ist im oberen Bereich ein hier nicht dargestellter Anschlag vorgesehen, so dass der Stapel von Wischtüchern 11 nicht aus dem Behälter 1 herausgedrückt werden kann. Im oberen Bereich ist der Wischgerätehalter 3 zu erkennen, der sich vom hinteren Rand des Behälters 1 nach oben erstreckt und eine Anlage für den Stiel 5 des Wischgerätes bildet. Dies bedeutet, dass der Benutzer nach dem Verklemmen der Wischplatte 4 in der Öffnung 15 den Stiel 5 gegen diesen Wischgerätehalter 3 lehnen kann, der hierzu geeignet abgewinkelt ist, damit sich eine stabile Anlehnmöglichkeit ergibt.

Die Wischplatte 4 ist hier zweiteilig ausgebildet. Sie weist einen oberen Träger auf, der ebenfalls plattenförmigen in Form einer oberen Wischplatte 31 ausgebildet ist.

Relativ zu ihm verschiebbar ist darunter eine untere Platte als untere Wischplatte 9 angeordnet, die mit den Kletthaken zum Befestigen des Wischtuchs 11 versehen ist. Über das in Figur 1 dargestellte Betätigungsmittel 7 kann nun diese untere Wischplatte 9 nach oben gezogen werden. Da zwischen der unteren Wischplatte 9 und der oberen Wischplatte 31 zu beiden Seiten Klemmmittel, hier jeweils wulstartige Klemmelemente 12, vorgesehen sind, werden diese durch die Verringerung des Abstandes zwischen der unteren Wischplatte 9 und der oberen Wischplatte 31 nach außen gedrückt. Hierdurch wird die Wischplatte 4 in der Entnahmeöffnung 15 (oder falls gewünscht auch einer tieferen Position im Behälter 1) verkeilt.

Die obere Wischplatte 31 weist als Abstreifer Vorsprünge 10 auf, deren Funktion am besten in Figur 3 zu erkennen ist. Wird die untere Wischplatte 9 relativ zur oberen Wischplatte 31 nach oben verlagert, ragen die Vorsprünge 10 durch die untere Wischplatte 9 - nach unten hervorspringend - hindurch. Sofern ein Wischtuch 11 an der unteren Wischplatte 9 befestigt ist, wird dieses durch die Vorsprünge 10 aus der Klettverbindung herausgezogen und kann hierdurch nach Gebrauch abgeworfen werden. Hierdurch wird dem Benutzer jeglicher Kontakt mit dem gebrauchten Wischtuch 11 erspart.

Figur 4 zeigt eine etwas andere Ausgestaltung des Behälters 1. Zum einen ist hier im oberen Bereich ein Einfädeltrichter 14 vorgesehen, der es dem Benutzer erleichtert, die Wischplatte 4 in den Behälter 1 einzusetzen.

Zum anderen ist hier der Behälter 1 mit einer Füllkassette 13 versehen, in der die Anstellplatte 16 über die Zuführfedern 8 wie auch bei der oben beschriebenen Ausgestaltung angeordnet ist. Auf dieser Anstellplatte 16 liegt der Stapel von Wischtüchern 11 auf, der an seinen beiden Rändern an obere Anschläge stößt. Das hierdurch die Wischtüchern 11 leicht in der Füllkassette 13 verklemmt sind ist für die Funktion nicht beachtlich, da die Klettverbindung ausreichend stark ist, um die beiden Randbereiche beim Herausnehmen des Wischgerätes 5 aus dem Behälter 1 herauszuziehen. Die Klemmvorrichtung entspricht der in Verbindung mit Figur 2 beschriebenen Vorrichtung.

Die Wischplatte 4 ist bei der in Figur 4 dargestellten Ausgestaltung über ein Kardangelenk 22 mit dem Stiel 5 des Wischgerätes verbunden. Damit der Stiel 5 in der Lagerposition nicht umfällt, ist eine Blockierhülse 23 vorgesehen, die über das Kardangelenk 22 nach unten abgesenkt werden kann, so dass dieses festgelegt ist. In beiden Positionen, also zum einen in der Position, in der sich die Blockierhülse 23 vollständig oberhalb des Kadergelenkes 22 befindet und zum anderen in der Position, in der das Kardangelenk 22 blockiert ist, kann eine Rastmöglichkeit vorgesehen sein.

Ferner kann vorgesehen sein, dass der Benutzer die Blockierhülse 23 über eine am Griff befindliche Handhabe nach oben ziehen kann. Eine untere Rastposition ist in diesem Fall nicht unbedingt notwendig, da sich bei geeigneter Ausrichtung des Stiels 5 die Blockierhülse 23 ohnehin auf die Wischplatte 4 absenken wird.

Figur 5 zeigt eine andere Umsetzung des erfindungsgemäßen Grundgedankens. Auch hier ist ein Behälter 1 vorgesehen, in dem die Anstellplatte 16 über Zuführfedern 8 nach oben gedrückt ist. Hier ist allerdings der Klemmmechanismus nicht an der Wischplatte 4 vorgesehen, sondern Teil des Behälters 1.

Hierzu ist der stielartige Wischgerätehalter 3 etwas oberhalb seines unteren Endes an einem nach oben hervorspringenden Fortsatz des Behälters 1 drehbar gelagert. Dies bedeutet, dass das nach unten hervorspringende, freie Ende beim Verschwenken des Wischgerätehalters 3 in Pfeilrichtung in Richtung der Wischplatte 4 verlagert wird. Diese Bewegung wird hier genutzt, um das verschiebbar am Behälter 1 angeordnete Klemmelement 12 nach innen zu drücken, so dass es die Wischplatte 4 in der Entnahmeöffnung 15 einklemmen kann.

Hier erfüllt also der Wischgerätehalter 3 eine Doppelfunktion, zum einen stützt er den Stiel 5 ab und hält so in der Lagerposition den Stiel 5, zum anderen wirkt er als Klemmelement zum Verschließen der Entnahmeöffnung 15 über die Wischplatte 4. Auch hier sind natürlich bevorzugt Rastmittel vorgesehen, die das Klemmelement 12 in der klemmenden Position halten. Gleichzeitig können Federmittel vorgesehen sein, die den Wischgerätehalter 3 in eine der Pfeilrichtung entgegengesetzte Richtung drücken, damit die Entnahmeöffnung 15 während des Gebrauchs des Wischsystems frei und zur Aufnahme der Wischplatte 4 bereit ist.

In den Figuren 6, 7 und 8 ist eine weitere Ausgestaltung der Klemmelemente gezeigt. Hier sind im äußeren Bereich der Wischplatte 4 Klemmbacken vorgesehen, die über einen Hebeltrieb nach außen gegen die Innenwandung des Behälters 1 angestellt werden können. Hierzu ist ein Ratschenmechanismus vorgesehen, der von einer drehbaren Platte gebildet ist, an der jeweils ein Hebelgestänge angelenkt ist.

Wird die drehbare Platte in der in Figur 7 dargestellten Pfeilrichtung verdreht, werden die jeweiligen Hebel des Verriegelungsgetriebes 26 nach außen getrieben und drücken so die als Klemmelement 12 fungierenden Klemmbacken ebenfalls nach außen. Zur sicheren Verriegelung weist die Innenseite der Entnahmeöffnung 15 zusätzlich Verriegelungsnuten 24 auf, die auch bei den oben beschriebenen anderen Varianten der Klemmverbindung Verwendung finden können.

Figur 6 zeigt den Ratschenmechanismus im Detail in einer Schnittansicht. Zu erkennen ist, dass die drehbare Platte der Ratsche 28 aus zwei Teilen besteht, die jeweils mit Zähnen einander gegenüberliegend angeordnet sind. Befinden sich die Zähne im Eingriff kann die Platte nur in eine Richtung gedreht werden, in der die Zähne auf einander abgleiten können. In die entgegengesetzte Richtung blockieren die Zähne dagegen die Drehbewegung. Über einen Lösezug 27 kann jedoch der Benutzer die Blockierhülse 23 anheben, die nicht nur das Kardangelenk 22 blockiert, sondern gleichzeitig auch mittelbar den oberen Teil der Ratsche 28 anhebt. Hierdurch geraten die Zähne aus dem Eingriff. Da der untere Teil der Ratsche in der Wischplatte 4 unter Vorspannung einer Feder drehbar gelagert ist, wird er sich nach dem Anheben des oberen Teils zurückstellen. Da an diesem unteren Teil, wie in den Figuren 7 und 8 dargestellt, die Stangen des Verriegelungsgetriebes 26 angeordnet sind, wird durch dieses Zurückdrehen bewirkt, dass die Klemmbacken ebenfalls zurückgezogen werden.

Die in den Figuren 6 bis 8 dargestellte Ausführungsform hat also den Vorteil, dass der Benutzer durch die Betätigung des Betätigungsmittels 7 die Blockierhülse 23 über den Lösezug 27 anhebt und somit zum einen das Gelenk freigibt, gleichzeitig aber auch mit der gleichen Bewegung die Klemmwirkung aufhebt.

Ein weiterer Vorteil dieser Ausgestaltung besteht darin, dass der Benutzer nach dem Lösen der Klemmverbindung den Betätigungsmechanismus wieder loslassen kann. Hierdurch geraten zwar die Zähne wieder in Eingriff, jedoch bewirkt erst ein Drehen am Stiel 5, dass sich die Ratsche 28 spannt. Sofern das Kardangelenk 22 jedoch freigegeben ist, wird diese Drehkraft nicht aufgebracht, so dass ein unbeabsichtigtes Herausfahren der Klemmbacken 29 unmöglich ist. Erst das vertikale Ausrichten des Stiels 5 nach Einsetzen der Wischplatte 4 in die Entnahmeöffnung 15 erlaubt es, dass die Blockierhülse 23 herabfällt und über den Stiel 5 ein Drehmoment auf die Ratsche 28 aufgebracht werden kann.

In den Figuren 9 und 10 ist eine weitere Ausgestaltung eines erfindungsgemäßen Reinigungssystems gezeigt. Auch hier ist der Innenseite des Behälters 1 eine Verriegelungsnut 24 vorgesehen. Wie auch schon bei der in den Figuren 2 und 3 dargestellten Ausführungsform ist hier die Wischplatte 4 zweiteilig ausgebildet. Allerdings wird hier über das Betätigungsmittel 7 nicht der untere Teil der Wischplatte an den oberen Teil herangezogen, um den Wulst nach außen zu vergrößern, sondern es wird unmittelbar der Wulst über das Betätigungsmittel 7 nach außen gedrückt bzw. nach innen gezogen.

Am unteren Ende des Stiels 5 ist ein drehbar an der Wischplatte 4 gelagerte Scheibe als Drehlager 25 vorgesehen. Zur Bildung einer Kulissenführung 38 weist dieses Drehlager 25, wie am besten in Figur 10 zu erkennen ist, zwei Schlitze auf, die sich von der Drehachse nach außen entfernen. Über Führungszapfen 40 sind Zug-/Druckstangen 39 in der Kulissenführung 38 verankert. Gleichzeitig ist die als Drehlager 25 verwendete Scheibe drehfest mit dem Stiel 5 verbunden. Wird nun der Stil verdreht, bewegen sich in Abhängigkeit von der Drehrichtung die Führungszapfen 40 und damit das Ende der Zug-/Druckstangen 39 nach außen bzw. wieder nach innen. Hierdurch wird der das Klemmelement 12 bildende seitliche Wulst an der Wischplatte 4 herausgedrückt bzw. hereingezogen. Ein unter der Verriegelungsnut 24 befindlicher Absatz 41 erleichtert es dem Benutzer, die Wischplatte 4 in der für die Verriegelung geeignet Position zu halten.

In den Figuren 11 und 12 ist eine weitere Ausgestaltung des Wischsystems gezeigt. Hier weist die Wischplatte 4 Klemmelemente 12 auf, die über eine als Druckfeder fungierende Stellfeder 29 seitlich nach außen gedrückt sind. Wie in Figur 12 zu erkennen ist, weist hier die Innenwandung des Behälters 1 ebenfalls eine Verriegelungsnut 24 auf. Die Klemmelemente 12 sind nach unten abgeschreckt, so dass der Benutzer die Wischplatte 4 auf den Rand des Behälters 1 aufsetzen kann und mit leichtem Druck die Wischplatte 4 unter Zurückdrücken der Klemmelement 12 bis zum Erreichen der Verriegelungsnut 24 absenken kann. Ist diese Position erreicht, federn die Klemmelemente 12 in die Verriegelungsnut 24 ein.

Wie aus Figur 12 zu erkennen ist, sind die Klemmelemente 12 mit einem Lösezug 27 verbunden, der zum Beispiel durch den Stiel 5 hindurch verlaufen und über ein oberes, hier nicht gezeigt Betätigungsmittel 7 gezogen werden kann. Hierdurch werden die Klemmelemente 12 nach innen verlagert, so dass die Verriegelung freigegeben wird.

In Figur 13 und Figur 14 ist eine weitere Ausgestaltung dargestellt, die ebenfalls günstig herstellbar und leicht zu bedienen ist. Hier ist auf der Oberseite der Wischplatte 4 ein Sperrelement 37 drehbar gelagert. Dieses Sperrelement 37 hat die Form einer rechteckigen Scheibe, wobei es in Figur 13 in der inaktiven Position dargestellt ist. In dieser Position überragt das Sperrelement 37 an keiner Stelle den äußeren Rand der Wischplatte 4. Zu erkennen ist in Figur 13, dass auch hier die Innenwandung des Behälters 1 Verriegelungsnuten 24 aufweist.

Figur 14 zeigt den aktiven Zustand des Sperrelements 37 nach Drehung um 90°. Für diese Drehung kann zum Beispiel das Sperrelement 37 drehfest mit dem Stiel 5, hier im Schnitt dargestellt, verbunden sein. Dies erleichtert es dem Benutzer ermöglicht es dem Benutzer, durch einfaches Drehen am Stiel 5 das Sperrelement 37 relativ zur Wischplatte 4 zu verdrehen. Durch die Drehung des Sperrelement 37, dass in seiner Längserstreckung länger ist als die Wischplatte 4 bereit ist, ragen nun die äußeren Ränder des Sperrelement 37 über den Rand der Wischplatte 4 hinaus und bilden so die Klemmelemente 12.

In Figur 15 ist eine Ausgestaltung des Reinigungssystems dargestellt, bei der die Klemmelemente 12 nicht auf Seiten der Wischplatte 4, sondern auf Seiten des Behälters 1 vorgesehen sind. Hier sind Stellfedern 29 als Zugfedern vorgesehen, über die die beiden Sperrelemente 12, die in Ausnehmungen im oberen Bereich der Wandung des Behälters 1 angeordnet sind, nach innen gedrückt werden. Auch hier sind die vorderen Enden der Klemmelemente 12 angeschrägt, hier von oben nach unten verengend. Durch diese schräge Vorderseite kann der Benutzer beim Einführen der Wischplatte 4 die Sperrelement 12 unter Spannung der Stellfeder 29 nach außen drücken. Nachdem die Wischplatte 4 den Bereich der vorderen Enden der Klemmelemente 12 passiert hat, federn diese zurück und arretieren die Wischplatte 4 im Behälter 1. Hier ist kein Absatz 41 vorgesehen, vielmehr ist hier im Behälter 1 ein Stapel von antistatischen Wischtüchern federnd gelagert, der das Widerlager für die Wischplatte 4 bildet.

Auch bei dieser Ausgestaltung kann der Benutzer durch Drehen des Stiels 5 die Klemmelemente 12 nach außen drücken und somit deaktivieren. Hierzu ist auch hier zum Beispiel eine drehbare Platte auf der Wischplatte 4 vorgesehen, die, ähnlich zur Ausgestaltung nach den Figuren 13 und 14, durch Drehen über den äußeren Rand der Wischplatte 4 hinausragen und damit die Klemmelemente 12 zurückdrücken. Natürlich muss dies nicht die Platte unmittelbar tun, auch hier können Schubgestänge oder ähnliche Mittel die Klemmelemente 12 in die Löseposition verlagern.

In Figur 16 ist eine weitere Ausgestaltung eines erfindungsgemäßen Wischsystems dargestellt. Dieses Wischsystem weist eine Wischplatte 4 auf, die eine untere Wischplatte 9 und eine obere Wischplatte 31 besitzt. Die untere Wischplatte 9 und die obere Wischplatte 31 weisen jeweils in Richtung der anderen Platte hervorspringende Bereiche auf, die seitlich abgeschreckt sind, wobei die hervorspringenden Bereiche als schiefe Ebenen aufeinander abgleiten. Werden nun über das Zugmittel 42 die beiden Wischplatten 9,31 auf einander zu bewegt, verschiebt sich die untere Wischplatte 9 relativ zur oberen Wischplatte 31 in seitlicher Richtung. Dieser Zustand ist in Figur 17 dargestellt.

Über Stellfedern 29 werden die untere Wischplatte 9 und die obere Wischplatte 31 auseinander gedrückt, so dass bei Entfall der Zugkraft über das Zugmittel 42 die untere Wischplatte 9 und die obere Wischplatte 31 der Wischplatte 4 wieder ihre ursprüngliche Position einnehmen. Durch den seitlichen Versatz der unteren Wischplatte 9 und der oberen Wischplatte 31 im gespannten Zustand kann nun die Wischplatte 4 im Inneren des Behälters 1 verspannt werden. Hierbei hilft der Abs. 41, der als Widerlager zum Aufstellen des äußeren Bereichs der Wischplatte 4 dient.

In Figur 18 bzw. Figur 19 ist eine weitere Ausgestaltung einer Wischplatte des erfindungsgemäßen Wischsystems dargestellt. Figur 18 zeigt zunächst thematisch das Prinzip dieser Wischplatte. Auch hier besteht die Wischplatte seiner unteren Wischplatte 9 einer oberen Wischplatte 31. Die untere Wischplatte 9 weist an ihren Ecken Ausnehmungen auf, durch die Vorsprünge 10 hindurch ragen können. An den Vorsprüngen 10 sind Halteelemente 30 vorgesehen, über die das Wischtuch 11 lösbar an den Vorsprüngen 10 befestigt werden kann. Hierzu tauchen die Vorsprünge 10 in die Ausnehmungen in der unteren Wischplatte 9 gerade so weit ein, dass sie im Wesentlichen mit ihrer Unterseite eine ebene Fläche mit der Unterseite der unteren Wischplatte 9 bilden. Dabei können natürlich Teile der Halteelemente 30, zum Beispiel die Kletthaken einer Klettverbindung, aus dieser Ebene nach unten herausragen um das Wischtuch 11 sicher greifen zu können.

Über ein Zugmittel können die beiden Platten aneinander gezogen werden, Stellfeder 29 stellen dies bei Entfall der Zugkraft wieder zurück. Diese Stellfedern 29 sind hier beispielhaft als Blattfeder ausgebildet. Diese Ausgestaltung hat den Vorteil, dass die Halteelemente 30 an den Vorsprüngen 10 der oberen Wischplatte 31 angeordnet werden können. Hierdurch werden die Halteelemente 30 beim Zusammenziehen der beiden Platten von dem unter der unteren Wischplatte 9 angeordneten Wischtuch 11 abgezogen.

Werden beispielsweise Klettverbindungen oder ähnliche Verbindungen als Halteelement 30 gewählt, kann so an den Positionen der Ausnehmungen das Wischtuch 11 sicher an der Wischplatte 4 gehalten, aber dennoch einfach gelöst werden. Da die Klettbereiche und die Vorsprünge 10 relativ klein sind und die Ausnehmungen sowie die Vorsprünge 10 so ausgebildet sind, dass zwischen ihnen nur ein kleiner Spalt verbleibt, kann das Wischtuch 11 durch die Zugkräfte beim Auseinanderziehen der unteren Wischplatte 9 und der oberen Wischplatte 31 nicht mit ein die Ausnehmungen gezogen werden. Stattdessen drücken die Ränder der Ausnehmungen die an ihnen haftenden Bereiche des Wischtuchs 11 nach unten und lösen so die Klettverbindung. Durch die unten beschriebene Ausgestaltung des Klemmelementes und der Wischplatte kann trotz des Auseinanderziehens zum Lösen des Wischtuchs die gleiche Bewegung genutzt werden, um die Klemmelemente 12 von der inaktiven in die klemmende Position zu überführen.

Figur 19 zeigt in dreidimensionaler Darstellung eine Explosionsansicht der in Figur 18 schematisch wiedergegebenen Wischplatte. Zu erkennen ist, dass die obere Wischplatte 31 glockenartig über die untere Wischplatte 9 gestülpt werden kann. Das Zugmittel 42 ist hier als Zugseil ausgebildet, wobei natürlich auch eine Zugstange oder jedes andere Zugmittel Verwendung finden kann. Im unteren Bereich des Zugmittels 42 ist zu erkennen, dass das Zugmittel 42 über eine Ausgleichsfeder mit der unteren Wischplatte 9 verbunden ist. Diese Feder dient dazu, die Längung des Zugmittels 42 durch die kardanische Lagerung des Stiels 5 an der unteren Wischplatte 9 auszugleichen. Das Klemmelement 12 ist hier als umlaufender, elastischer Rahmen ausgebildet, der die zusammengesetzte Wischplatte 4 umgibt.

Die oben beschriebene Ausgestaltung nach Figur 19 zeigt, dass es trotz der Tatsache, dass zum Abwurf des Wischtuchs 4 untere Wischplatte 9 und die obere Wischplatte 31 nicht aufeinander zu bewegt werden, sondern weiter voneinander beabstandet werden, die Klemmwirkung des Klemmelementes 12 durch die Relativbewegung der unteren Wischplatte 9 zur oberen Wischplatte 31 realisierbar ist. Diese Funktion des Klemmelements 12 ist am besten aus Figur 20 zu entnehmen, die eine dreidimensionale Schnittansicht zeigt, in der die funktionalen Bauteile der Wischplatte 4 vergrößert dargestellt sind.

In Figur 20 ist zu erkennen, dass die untere Wischplatte 9 und die obere Wischplatte 31 derart mit ihren Randbereichen ineinandergreifen, dass die die untere Wischplatte 9 den Außenrand der oberen Wischplatte 31 über entsprechend gerichtete die Abschrägungen der äußeren bzw. inneren Ränder der unteren Wischplatte 9 und der obere Wischplatte 31 auch beim Auseinanderziehen der Bauteile seitlich verdrängt. Hierdurch wird das Klemmmittel 12 ebenfalls nach außen gedrückt, so dass es sich in der Innenwandung des Behälters 1 (hier nicht dargestellt) verkeilen oder sich an die Innenwandung anpressen kann.

In Figur 21 wiederum ist eine Ausgestaltung des Behälters 1 dargestellt, die eine besondere Form des Wischgerätehalters 3 aufweist. Hier ist der Wischgerätehalter 3 an der Außenseite des Behälters 1 befestigt und weist die Form einer U-förmigen Haltegabel auf, in die der Stiel 5 in Richtung des Wischgerätehalters 3 eingelegt werden kann. Der Behälter 1 ist hier nur schematisch dargestellt, natürlich kann jede andere Form aufweisen und mit Rollen 2 oder sonstigen Anbauten versehen sein. Auch kann dieser Behälter 1 zwei Innenfächer aufweisen, zum Beispiel einen zum Abwerfen von gebrauchten Wischtüchern 11 und einen zum Aufnehmen von neuen Wischtüchern 11. In diesem Fall kann der Behälter 1 so ausgebildet sein, dass die Wischplatte 4 in beiden Fächern oder nur in einem der Fächer verkeilt werden kann.

### Bezugszeichenliste:

- 1: Behälter
- 2: Rolle
- 3: Wischgerätehalter
- 4: Wischplatte
- 5: Stiel
- 6: Griff
- 7: Betätigungsmittel
- 8: Zuführfeder
- 9: Untere Wischplatte
- 10: Vorsprung
- 11: Wischtuch
- 12: Klemmelement
- 13: Füllkassette
- 14: Einfädeltrichter
- 15: Öffnung
- 16: Anstellplatte
- 17: Feststellmittel
- 18: Stehhilfe
- 19: Feststellmittel
- 22: Kardangelenk
- 23: Blockierhülse
- 24: Verriegelungsnut
- 25: Drehlager
- 26: Verriegelungsgetriebe
- 27: Lösezug
- 28: Ratsche
- 29: Stellfeder
- 30: Halteelement
- 31: Obere Wischplatte
- 37: Sperrelement
- 38: Kulissenführung
- 39: Zug-/Druckstange
- 40: Führungszapfen
- 41: Absatz
- 42: Zugmittel

## Patentansprüche

1. Wischsystem mit einem, eine Wischplatte (4) aufweisenden Wischgerät und einem Behälter (1), wobei an dem Wischgerät ein die Unterseite der Wischplatte (4) zumindest partiell abdeckendes Wischtuch (11) lösbar befestigt werden kann und der Behälter (1) eine obere Öffnung (15) aufweist, deren Größe derart beschaffen ist, dass die Wischplatte (4) mit zur Ebene der Öffnung des Behälters parallel angeordneter Unterseite in die Öffnung (15) einsetzbar ist, wobei Befestigungsmittel vorgesehen sind, über die die Wischplatte (4) an dem Behälter (1) derart befestigbar ist, dass die Wischplatte (4) die Öffnung (15) des Behälters (1) zumindest partiell verschließt oder abdeckt, **dadurch gekennzeichnet, dass**
die Befestigungsmittel derart ausgebildet sind, dass die Wischplatte (4), insbesondere am oberen Rand oder im oberen Drittel des Inneren des Behälters (1), an der Innenwandung des Behälters (1) unter zumindest teilweisem Verschluss der Öffnung (15) befestigbar ist, und die zwischen dem Rand des Behälters (1) oder der inneren Wandung des Behälters (1) und dem äußeren Rand der Wischplatte (4) angeordneten Befestigungsmittel von über den Rand der Wischplatte (4) verteilten oder um den Rand umlaufenden, elastischen Reibbelag oder von beweglich gelagerten Klemmelementen (12) gebildet sind, die über Betätigungsmittel (7) von einer klemmenden Position, in der die Klemmelemente (12) eine Klemmkraft auszuüben vermögen, in eine inaktive Position, in der die Klemmelemente (12) keine Klemmkraft auszuüben vermögen, überführbar sind.

2. Wischsystem nach Anspruch 1, **dadurch gekennzeichnet, dass** die Befestigungsmittel von beweglich gelagerten Klemmelementen (12) gebildet sind und die Klemmelemente (12) über eine Stellfeder (29) in die klemmende Position gedrängt sind.

3. Wischsystem nach einem der beiden vorhergehenden Ansprüche, **dadurch gekennzeichnet, dass** das Wischgerät einen Stiel (5) aufweist, an dessen oberen Ende eine Feststell- und/oder Lösehandhabe des Betätigungsmittels (7) vorgesehen ist, wobei die Betätigungskraft bei Betätigung des Betätigungsmittels (7) über eine Kraftübertragung zur Verlagerung der Klemmelemente (12) von der inaktiven Position in die klemmende Position und/oder von der klemmenden Position in die inaktive Position übertragen ist.

4. Wischsystem nach Anspruch 2, **dadurch gekennzeichnet, dass** die Klemmelemente (12) an der Wischplatte (4) angeordnet sind und gegen die Innenwandung des Behälters (1) anstellbar sind.

5. Wischsystem nach dem vorhergehenden Anspruch, **dadurch gekennzeichnet, dass** die Wischplatte (4) von einer oberen Wischplatte (31) und einer darunter angeordneten unteren Wischplatte (9) gebildet ist, wobei das Wischtuch (11) unter der unteren Wischplatte (9) angeordnet an der Wischplatte 4 befestigbar ist und die obere Wischplatte (31) relativ zur unteren Wischplatte (9) beweglich ist, wobei die Klemmelemente (12) durch die Relativbewegung der oberen Wischplatte (31) relativ zur unteren Wischplatte (9) von der inaktiven Position in die klemmende Position bzw. von der klemmenden Position in die inaktive Position überführbar sind.

6. Wischsystem nach dem vorhergehenden Anspruch, **dadurch gekennzeichnet, dass** die Relativbewegung der oberen Wischplatte (31) relativ zur unteren Wischplatte (9) rechtwinklig zur Unterseite der Wischplatte (4) gerichtet ist.

7. Wischsystem nach einem der beiden vorhergehenden Ansprüche, **dadurch gekennzeichnet, dass** die obere Wischplatte (31) und die untere Wischplatte (9) über einen elastischen, nach außen gestülpten Wulst miteinander verbunden sind, wobei der Wulst die Klemmelemente (12) bildet, die durch Heranziehen der unteren Platte an den Träger zur Aktivierung der Klemmkraft nach außen gedrängt werden.

8. Wischsystem Anspruch 5, **dadurch gekennzeichnet, dass** die Klemmelemente (12) von einem Rand der oberen Wischplatte (31) und einem gegenüberliegenden Rand der unteren Wischplatte (9) gebildet sind, wobei die Relativbewegung der oberen Wischplatte (31) relativ zur unteren Wischplatte (9) parallel zur Unterseite der Wischplatte (4) oder in einem Winkel zur Senkrechten auf die Unterseite der Wischplatte (4) gerichtet ist.

9. Wischsystem nach dem vorhergehenden Anspruch, **dadurch gekennzeichnet, dass** die Innenwandung des Behälters (1) eine oder mehrere Verriegelungsnuten (24) aufweist, in die die vorderen Enden der Klemmelemente (12) in der aktiven Position einzugreifen vermögen.

10. Wischsystem nach dem vorhergehenden Anspruch, **dadurch gekennzeichnet, dass** auf zumindest zwei unterschiedlichen Höhen Verriegelungsnuten (24) vorgesehen sind, so dass die Wischplatte (4) auf diesen unterschiedlichen Höhen im Behälter (1) befestigbar ist.

11. Wischsystem nach Anspruch 4, **dadurch gekennzeichnet, dass** die Klemmelemente (12) von einem drehbar auf oder in der Wischplatte (4) gelagerten Sperrelement (37) gebildet ist, das von der inaktiven Stellung, in der es die Ränder der Wischplatte (4) nicht überragt, in eine aktive Sperrstellung verdrehbar ist, in der es mit Randbereichen, die die Klemmelemente (12) bilden oder aufweisen, seitlich über den Rand der Wischplatte (4) hinausragt.

12. Wischsystem nach Anspruch 4, **dadurch gekennzeichnet, dass** die Klemmelemente (12) über ein Verriegelungsgetriebe (26) oder eine Zug-/Druckstange (39) mit einem drehbar auf oder in der Wischplatte (4) gelagerten Sperrelement (37) gebildet ist, wobei eine Drehung des Sperrelementes (37) über das Verriegelungsgetriebe (26) oder über eine Kulissenführung (38) der Enden der Zug-/Druckstange (39) an dem Sperrelement (37) eine Bewegung der Klemmelemente (12) von der klemmenden Position in die inaktive Position oder von der inaktiven Position in die klemmende Position bewirkt.

13. Wischsystem nach einem der beiden vorhergehenden Ansprüche, **dadurch gekennzeichnet, dass** das Sperrelement (37) drehfest oder über ein Getriebe drehmomentübertragend mit dem Stiel (5) des Wischgerätes verbunden ist, so dass eine Drehung des Stiels (5) eine Drehung des Sperrelementes (37) bewirkt.

14. Wischsystem nach Anspruch 13, **dadurch gekennzeichnet, dass** das Sperrelement (37) gegen die Kraft einer Rückstellfeder verdrehbar ist, wobei die Rückstellfeder das Sperrelement (37) in eine Position drängt, in der sich die Klemmelemente (12) in der klemmenden Position befinden.

15. Wischsystem nach Anspruch 1, **dadurch gekennzeichnet, dass** die Klemmelemente (12) an dem Behälter (1) angeordnet sind, wobei die Befestigungsmittel von beweglich gelagerten Klemmelementen (12) gebildet sind, die über Betätigungsmittel (7) von einer klemmenden Position, in der die Klemmelemente (12) eine Klemmkraft auszuüben vermögen, in eine inaktive Position, in der die Klemmelemente (12) keine Klemmkraft auszuüben vermögen, überführbar sind.

16. Wischsystem nach dem vorhergehenden Anspruch, **dadurch gekennzeichnet, dass** das Wischgerät über das Betätigungsmittel (7) verlagerbare Druckelemente aufweist, die die Klemmelemente (12) aus der klemmenden Position herauszudrücken vermögen.

## Claims

1. Wiping system with a wiping device comprising a wiper plate (4) and a container (1), wherein a wiper cloth (11) at least partially covering the bottom side of the wiper plate (4) can be detachably fastened to the wiping device and the container (1) comprises an upper opening (15), the parameters of which are such that the wiper plate (4) can be inserted into the opening (15) with its bottom side arranged parallel to the plane of the opening of the container, wherein fastening means are provided by means of which the wiper plate (4) can be inserted into the opening (15) with its bottom side arranged parallel to the plane of the opening of the container, that the wiper plate (4) can be inserted into the opening (15) with its bottom side arranged parallel to the plane of the opening of the container, wherein fastening means are provided by means of which the wiper plate (4) can be fastened to the container (1) in such a way that the wiper plate (4) at least partially closes or covers the opening (15) of the container (1), **characterized in that**
the fastening means are embodied in such a way that the wiper plate (4), in particular at the upper edge or in the upper third of the interior of the container (1), can be fastened to the inner wall of the container (1) with at least partial closure of the opening (15), and the fastening means arranged between the edge of the container (1) or the inner wall of the container (1) and the outer edge of the wiper plate (4) are formed by elastic friction lining distributed over the edge of the wiper plate (4) or running around the edge, the edge of the wiping plate (4) or by movably supported clamping elements (12) which can be transferred via actuating means (7) from a clamping position, in which the clamping elements (12) are capable of exerting a clamping force, to an inactive position, in which the clamping elements (12) are not capable of exerting a clamping force.

2. Wiping system according to claim 1, **characterized in that** the fastening means are constituted by movably supported clamping elements (12) and the clamping elements (12) are urged into the clamping position via an adjusting spring (29).

3. Wiping system according to one of the two preceding claims, **characterized in that** the wiping device comprises a handle (5), at the upper end of which a locking and/or releasing handle of the actuating means (7) is provided, wherein the actuating force upon actuation of the actuating means (7) is transmitted via a force transmission for displacing the clamping elements (12) from the inactive position into the clamping position and/or from the clamping position into the inactive position.

4. Wiping system according to claim 2, **characterized in that** the clamping elements (12) are arranged on the wiper plate (4) and can be set against the inner wall of the container (1).

5. Wiping system according to the preceding claim, **characterized in that** the wiper plate (4) is constituted by an upper wiper plate (31) and a lower wiper plate (9) arranged below it, wherein the wiping cloth (11) arranged below the lower wiper plate (9) can be fastened to the wiper plate (4) and the upper wiper plate (31) is movable relative to the lower wiper plate (9), wherein the clamping elements (12) are moved by the relative movement of the upper wiper plate (31) relative to the lower wiper plate (9) from the inactive position into the clamping position or from the clamping position into the inactive position or from the clamping position into the clamping position, from the clamping position to the inactive position.

6. Wiping system according to the preceding claim, **characterized in that** the relative movement of the upper wiper plate (31) relative to the lower wiper plate (9) is directed at right angles to the bottom side of the wiper plate (4).

7. Wiping system according to one of the two preceding claims, **characterized in that** the upper wiper plate (31) and the lower wiper plate (9) are connected to one another via an elastic bead which is turned outwards, the bead constituting the clamping elements (12) which are pushed outwards by pulling the lower plate towards the support in order to activate the clamping force.

8. Wiping system claim 5, **characterized in that** the clamping elements (12) are constituted by one edge of the upper wiper plate (31) and an opposite edge of the lower wiper plate (9), the relative movement of the upper wiper plate (31) relative to the lower wiper plate (9) being directed parallel to the underside of the wiper plate (4) or at an angle to the vertical to the underside of the wiper plate (4).

9. Wiping system according to the preceding claim, **characterized in that** the inner wall of the container (1) comprises one or more locking grooves (24) into which the front ends of the clamping elements (12) are able to engage in the active position.

10. Wiping system according to the preceding claim, **characterized in that** locking grooves (24) are provided at at least two different heights, so that the wiper plate (4) can be fastened at these different heights in the container (1).

11. Wiping system according to claim 4, **characterized in that** the clamping elements (12) are formed by a locking element (37) which is rotatably supported on or in the wiper plate (4) and which can be rotated from the inactive position, in which it does not project beyond the edges of the wiper plate (4), into an active locking position, in which it projects laterally beyond the edge of the wiper plate (4) with edge regions which constitute or comprise the clamping elements (12).

12. Wiping system according to claim 4, **characterized in that** the clamping elements (12) are constituted by a locking gear (26) or a pull/push rod (39) with a locking element (37) supported rotatably on or in the wiper plate (4), wherein a rotation of the locking element (37) via the locking gear (26) or via a sliding guide (38) of the ends of the pull/push rod (39) on the locking element (37) causes a movement of the clamping elements (12) from the clamping position into the inactive position or from the inactive position into the clamping position.

13. Wiping system according to one of the two preceding claims, **characterized in that** the locking element (37) is connected to the handle (5) of the wiping device in a rotationally fixed manner or in a torque-transmitting manner via a gear, so that a rotation of the handle (5) causes a rotation of the locking element (37).

14. Wiping system according to claim 13, **characterized in that** the locking element (37) can be rotated against the force of a return spring, the return spring urging the locking element (37) into a position in which the clamping elements (12) are in the clamping position.

15. Wiping system according to claim 1, **characterized in that** the clamping elements (12) are arranged on the container (1), the fastening means being constituted by movably supported clamping elements (12) which can be transferred via actuating means (7) from a clamping position, in which the clamping elements (12) are capable of exerting a clamping force, to an inactive position, in which the clamping elements (12) are not capable of exerting a clamping force.

16. Wiping system according to the preceding claim, **characterized in that** the wiping device comprises pressure elements which can be displaced via the actuating means (7) and are capable of pushing the clamping elements (12) out of the clamping position.

## Revendications

1. Système d'essuyage comprenant un appareil d'essuyage présentant une plaque d'essuyage (4) et un récipient (1), un chiffon d'essuyage (11) recouvrant au moins partiellement la face inférieure de la plaque d'essuyage (4) pouvant être fixé de manière amovible à l'appareil d'essuyage et le récipient (1) comprenant une ouverture supérieure (15) dont la taille est telle, en ce que la plaque d'essuyage (4) peut être insérée dans l'ouverture (15) avec une face inférieure disposée parallèlement au plan de l'ouverture du récipient, des moyens de fixation étant prévus, par lesquels la plaque d'essuyage (4) peut être fixée sur le récipient (1) de telle sorte que la plaque d'essuyage (4) ferme ou recouvre au moins partiellement l'ouverture (15) du récipient (1), **caractérisé en ce que** les moyens de fixation sont conçus de telle sorte que la plaque d'essuyage (4), en particulier au niveau du bord supérieur ou du tiers supérieur de l'intérieur du récipient (1), peut être fixée à la paroi intérieure du récipient (1) en obturant au moins partiellement l'ouverture (15), et les moyens de fixation disposés entre le bord du récipient (1) ou la paroi intérieure du récipient (1) et le bord extérieur de la plaque d'essuyage (4) sont constitués par des éléments de frottement répartis sur le bord de la plaque d'essuyage (4) ou entourant le bord, (12), qui peuvent être transférés par des moyens d'actionnement (7) d'une position de serrage, dans laquelle les éléments de serrage (12) peuvent exercer une force de serrage, dans une position inactive, dans laquelle les éléments de serrage (12) ne peuvent pas exercer de force de serrage.

2. Système d'essuyage selon la revendication 1, **caractérisé en ce que** les moyens de fixation sont formés par des éléments de serrage (12) montés mobiles et **en ce que** les éléments de serrage (12) sont poussés dans la position de serrage par un ressort de réglage (29).

3. Système d'essuyage selon l'une des deux revendications précédentes, **caractérisé en ce que** l'appareil d'essuyage comprend un manche (5) à l'extrémité supérieure duquel est prévue une poignée de blocage et/ou de déblocage du moyen d'actionnement (7), la force d'actionnement étant transmise lors de l'actionnement du moyen d'actionnement (7) par l'intermédiaire d'une transmission de force pour déplacer les éléments de serrage (12) de la position inactive à la position de serrage et/ou de la position de serrage à la position inactive.

4. Système d'essuyage selon la revendication 2, **caractérisé en ce que** les éléments de serrage (12) sont disposés sur la plaque d'essuyage (4) et peuvent être appliqués contre la paroi intérieure du récipient (1).

5. Système d'essuyage selon la revendication précédente, **caractérisé en ce que** le plaque d'essuyage (4) est formée par une plaque d'essuyage supérieure (31) et une plaque d'essuyage inférieure (9) disposée en dessous, le chiffon d'essuyage (11) disposé sous la plaque d'essuyage inférieure (9) pouvant être fixé à la plaque d'essuyage (4) et la plaque d'essuyage supérieure (31) étant mobile par rapport à la plaque d'essuyage inférieure (9), les éléments de serrage (12) étant déplacés de la position inactive à la position de serrage ou de la position inactive à la position de serrage par le mouvement relatif de la plaque d'essuyage supérieure (31) par rapport à la plaque d'essuyage inférieure (9). de la position de serrage à la position inactive.

6. Système d'essuyage selon la revendication précédente, **caractérisé en ce que** le mouvement relatif de la plaque d'essuyage supérieure (31) par rapport à la plaque d'essuyage inférieure (9) est orienté perpendiculairement à la face inférieure de la plaque d'essuyage (4).

7. Système d'essuyage selon l'une des deux revendications précédentes, **caractérisé en ce que** la plaque d'essuyage supérieure (31) et la plaque d'essuyage inférieure (9) sont reliées entre elles par un bourrelet élastique retourné vers l'extérieur, ledit bourrelet formant les éléments de serrage (12) qui sont repoussés vers l'extérieur par le rapprochement de la plaque inférieure vers le support pour activer la force de serrage.

8. Système d'essuyage revendication 5, **caractérisé en ce que** les éléments de serrage (12) sont formés par un bord de la plaque d'essuyage supérieure (31) et un bord opposé de la plaque d'essuyage inférieure (9), le mouvement relatif de la plaque d'essuyage supérieure (31) par rapport à la plaque d'essuyage inférieure (9) étant dirigé parallèlement à la face inférieure de la plaque d'essuyage (4) ou selon un angle par rapport à la verticale sur la face inférieure de la plaque d'essuyage (4).

9. Système d'essuyage selon la revendication précédente, **caractérisé en ce que** la paroi interne du récipient (1) comprend une ou plusieurs rainures de verrouillage (24) dans lesquelles les extrémités avant des éléments de serrage (12) sont aptes à s'engager en position active.

10. Système d'essuyage selon la revendication précédente, **caractérisé en ce que** des rainures de verrouillage (24) sont prévues à au moins deux hauteurs différentes, de sorte que la plaque d'essuyage (4) peut être fixée à ces différentes hauteurs dans le récipient (1).

11. Système d'essuyage selon la revendication 4, **caractérisé en ce que** les éléments de serrage (12) sont formés par un élément de blocage (37) monté à rotation sur ou dans la plaque d'essuyage (4), qui peut être tourné de la position inactive, dans laquelle il ne dépasse pas des bords de la plaque d'essuyage (4), dans une position de blocage active, dans laquelle il dépasse latéralement du bord de la plaque d'essuyage (4) par des zones de bord qui forment ou comprennent les éléments de serrage (12).

12. Système d'essuyage selon la revendication 4, **caractérisé en ce que** les éléments de serrage (12) sont formés par un mécanisme de verrouillage (26) ou une tige de traction/compression (39) comprenant un élément de blocage (37) monté de manière rotative sur ou dans la plaque d'essuyage (4), une rotation de l'élément de blocage (37) par l'intermédiaire de l'engrenage de verrouillage (26) ou par l'intermédiaire d'un guidage à coulisse (38) des extrémités de la tige de traction/compression (39) sur l'élément de blocage (37) provoque un mouvement des éléments de serrage (12) de la position de serrage à la position inactive ou de la position inactive à la position de serrage.

13. Système d'essuyage selon l'une des deux revendications précédentes, **caractérisé en ce que** l'élément de blocage (37) est relié au manche (5) de l'appareil d'essuyage de manière solidaire en rotation ou par l'intermédiaire d'un engrenage transmettant le couple, de sorte qu'une rotation du manche (5) provoque une rotation de l'élément de blocage (37).

14. Système d'essuyage selon la revendication 13, **caractérisé en ce que** l'élément de blocage (37) peut être tourné contre la force d'un ressort de rappel, le ressort de rappel poussant l'élément de blocage (37) dans une position dans laquelle les éléments de serrage (12) se trouvent dans la position de serrage.

15. Système d'essuyage selon la revendication 1, **caractérisé en ce que** les éléments de serrage (12) sont disposés sur le récipient (1), les moyens de fixation étant formés par des éléments de serrage (12) montés mobiles, qui peuvent être transférés par des moyens d'actionnement (7) d'une position de serrage, dans laquelle les éléments de serrage (12) sont capables d'exercer une force de serrage, à une position inactive, dans laquelle les éléments de serrage (12) ne sont pas capables d'exercer une force de serrage.

16. Système d'essuyage selon la revendication précédente, **caractérisé en ce que** l'appareil d'essuyage comprend des éléments de pression déplaçables par l'intermédiaire du moyen d'actionnement (7), qui sont capables de pousser les éléments de serrage (12) hors de la position de serrage.
